# EUROPÄISCHE PATENTSCHRIFT

(11) **EP 0 737 800 B1**
(45) Veröffentlichungstag und Bekanntmachung des Hinweises auf die Patenterteilung: **22.09.1999**
(21) Anmeldenummer: 96102565.7
(22) Anmeldetag: 21.02.1996
(51) Int. Cl.: F01L 13/06, F01L 13/08, F01L 3/06

(54) **Vorrichtung zur Steuerung von in einem Zylinder einer Brennkraftmaschine komprimierten Luft mittels eines Dekompressionsventils**
Device for controlling air compressed in a cylinder of an internal combustion engine by means of a decompression valve
Dispositif de commande de l'air comprimé dans un cylindre de moteur à combustion interne au moyen d'une soupape de décompression

(30) Priorität: 14.04.1995 DE 19514116
(43) Veröffentlichungstag der Anmeldung: 16.10.1996
(73) Patentinhaber: DaimlerChrysler AG, 70567 Stuttgart (DE)
(72) Erfinder: Fränkle, Gerhard, Dr.-Ing., 73630 Remshalden (DE); Korte, Magnus, Dipl.-Ing., 71229 Leonberg (DE); Schmitz, Thomas, Dipl.-Ing., 71397 Leutenbach (DE)

(56) Entgegenhaltungen:
- DE-A- 4 407 585
- DE-C- 4 301 835
- PATENT ABSTRACTS OF JAPAN vol. 009, no. 215 (M-409), 3.September 1985 & JP 60 075724 A (AKIRA SUZUKI), 30.April 1985,
- PATENT ABSTRACTS OF JAPAN vol. 018, no. 534 (M-1685), 11.Oktober 1994 & JP 06 185432 A (NIPPONDENSO CO LTD), 5.Juli 1994,

## Beschreibung

Die Erfindung betrifft eine Vorrichtung zur Steuerung von in einem Zylinder einer Dieselbrennkraftmaschine eingeschlossenem Gas mittels eines Dekompressionsventils in einen Kanal.

Derartige Vorrichtungen sind aus der DE 43 09 860 C1 und der DE 39 04 497 C1 bekannt.

Mit den in den genannten Druckschriften beschriebenen Vorrichtungen kann die in einem Zylinder einer Brennkraftmaschine durch einen Kolben komprimierte Luft wahlweise in eine mit einem Druckluftspeicher verbundene Druckluftleitung oder die Abgasleitung der Brennkraftmaschine gesteuert werden. Das Entnehmen der Druckluft aus dem Zylinder erfolgt über ein im Zylinderkopf angeordnetes Steuerventil, welches dann geöffnet wird, wenn der Druck der im Zylinder komprimierten Luft beispielsweise einen vorgegebenen Betriebsdruck im Druckluftbehälter erreicht hat.

Zum Betätigen des Steuerventiles wird ein dem Steuerventil vorgeschalteter Steuerkolben mit einem hydraulischen oder pneumatischen Steuermedium mit Druck beaufschlagt.

Als Steuerventil kann beispielsweise das in einer Brennkraftmaschine gegebenenfalls vorhandene Dekompressionsventil verwendet werden.

Aus der Praxis sind Hochdruckpumpen bekannt, mittels denen beispielsweise geeignet hohe Drücke für Commonrail-Systeme erzeugbar sind.

Als Commonrail wird ein Hochdruckleitungssystem bezeichnet, in welchem immer ein ausreichend hoher Druck vorherrscht, um verschiedenste Verbraucher, wie beispielsweise Hydraulik- oder Pneumatikzylinder, mit einem notwendigen Betriebsdruck versorgen zu können.

Aus der DE 44 07 585 A1 ist eine variable Ventilsteuerung bekannt, bei welcher die Gaswechselventile durch unter hohem Druck stehenden Kraftstoff gesteuert werden.

Der vorliegenden Erfindung liegt die Aufgabe zugrunde, für die oben beschriebenen Hochdruckpumpen neue Verwendungs- bzw. Anwendungsmöglichkeiten vorzusehen.

Erfindungsgemäß wird diese Aufgabe durch die in Anspruch 1 genannten Merkmale gelöst.

Dadurch, daß an dem Steuerventil bzw. dem Dekompressionsventil der mittels einer Hochdruckpumpe erzeugte Druck eines Hochdrucksystemes anliegt, steht jederzeit ein geeignet hoher Druck zum Betätigen des Dekompressionsventiles zur Verfügung, so daß dieses zu beliebigen Zeitpunkten von der Steuerungseinrichtung ansteuerbar ist.

Gleichzeitig ist somit eine neue Verwendungs- bzw. Anwendungsmöglichkeit für Hochdruckpumpen gegeben.

Vorteilhafte Ausgestaltungen und Weiterbildungen der Erfindung ergeben sich aus den Unteransprüchen sowie aus den nachfolgend anhand der Zeichnung prinzipmäßig beschriebenen Ausführungsbeispielen.

Es zeigt:
- Fig. 1: ein erstes Ausführungsbeispiel einer erfindungsgemäßen Vorrichtung, und
- Fig. 2: ein Common-Rail System 13 gemäß Fig. 1 im einzelnen anhand eines schematischen Schnittes durch einen Zylinder.

In Fig. 1 ist schematisch eine Brennkraftmaschine mit sechs Zylindern 1 dargestellt, welche jeweils Gaswechselventile 2 bekannter Bauart sowie jeweils ein Dekompressionsventil 3 pro Zylinder 1 aufweisen.

Von den einzelnen Zylindern 1 aus führen Abgasleitungen 4 zu einem Abgasturbolader 5, welcher wiederum über eine Leitung 6 mit einem Ladeluftkühler 7 verbunden ist. Von dem Ladeluftkühler 7 aus führt ein Leitungs- und Verteilersystem 8 zu den einzelnen Zylindern 1 der Brennkraftmaschine.

Über das Leitungs- und Verteilersystem 8 wird den einzelnen Zylindern 1 Luft zugeführt.

Von den Zylindern 1 aus führen des weiteren Druckluftleitungen 9 zu einem Druckluftspeicher 10, wobei die auf bekannte Art und Weise in den Zylindern 1 erzeugte Druckluft über die Druckluftleitungen 9 dem Druckluftspeicher 10 zuführbar ist.

In der Druckluftleitung 9 ist vor dem Druckluftspeicher 10 ein Umschaltventil 11 angeordnet, welches entweder den Weg von der Druckluftleitung 9 zu dem Druckluftspeicher 10 freigibt oder die in den Zylindern 1 erzeugte Druckluft über eine Nebenleitung 12 den Abgasleitungen 4 der Brennkraftmaschine zuführt.

Je nachdem, wie hoch der Druck in dem Druckluftspeicher 10 ist, wird das Umschaltventil 11 von einer geeigneten Steuereinrichtung 15 entsprechend angesteuert, so daß vermieden wird, daß sich im Druckluftspeicher 10 ein zu hoher Druck aufbaut bzw. daß sich im Falle eines zu niederen Druckes im Druckluftspeicher 10 dort ein geeignet hoher Druck durch das Zuführen von Druckluft aus den Zylindern 1 der Brennkraftmaschine aufbauen kann.

Von dem Druckluftspeicher 10 aus können verschiedene nicht dargestellte Druckluftverbraucher gespeist werden.

Damit die hydraulisch betätigten und getakteten Dekompressionsventile 3 jedes einzelnen Zylinders selektiv je nach Druckluftbedarf ansteuerbar sind, werden die einzelnen Dekompressionsventile 3 durch den in einem Hochdrucksystem, beispielsweise einem Commonrail-System 13, anstehenden Systemdruck geöffnet bzw. angesteuert, wobei die Ansteuerung jedes einzelnen Dekompressionsventiles 3 über Magnetventile 14 erfolgt und für jedes Dekompressionsventil 3 ein separates Magnetventil 14 vorgesehen ist, so daß die Dekompressionsventile jeweils gezielt ansteuerbar sind.

Der in dem Commonrail-System 13 vorherrschende Druck wird z.B. mittels einer in der Fig. 1 gestrichelt nicht näher dargestellten Hochdruckpumpe 16 erzeugt, d.h. der von der Hochdruckpumpe 16 erzeugte Druck wird indirekt, d.h. über das Commonrail-System 13, zum Betätigen des Dekompressionsventiles 3 verwendet.

Das Commonrail-System 13 ist als Commonrail eines Einspritzsystems der Brennkraftmaschine ausgeführt.

Da derartige Commonrail-Systeme zum Erzeugen von geeigneten Drücken für verschiedene Verbraucher bereits in vielen Fahrzeugen vorhanden sind, ergibt sich bei einer derartigen Anordnung der Vorteil, daß auf andere Einrichtungen zum Erzeugen eines geeignet hohen Drukkes zum Betätigen der einzelnen Dekompressionsventile 3 vollständig verzichtet werden kann.

Da in dem Commonrail-System 13 immer ein geeignet hoher Systemdruck vorherrscht, der es ermöglicht, die Dekompressionsventile 3 zu nahezu jedem beliebigen Zeitpunkt zu betätigen, muß lediglich, je nach Druckluftbedarf, eines oder mehrere der Magnetventile 14 von einer geeigneten Steuereinrichtung 15, beispielsweise der Motorelektronik, vor dem Erreichen des oberen Totpunktes des jeweiligen Zylinders angesteuert werden, so daß über diese selektive Ansteuerung der einzelnen Magnetventile 14 die Druckluftförderung in den Druckluftspeicher 10 auf einfache Art und Weise gesteuert werden kann.

In Fig. 2 ist ein Common-Rail System 13 gemäß Fig. 1 im einzelnen anhand eines schematischen Schnittes durch einen Zylinder näher dargestellt.

Bereits in Fig. 1 enthaltene Bauelemente sind mit den gleichen Bezugszeichen versehen.
Der Zylinder 1 ist durch einen Zylinderkopf 17 abgedeckt. Zwischen dem Zylinderkopf 17 und einem in jedem Zylinder 1 angeordneten Kolben 18 ist ein Verdichtungsraum 19 oder Brennraum ausgebildet, in den über einen Einlaßkanal 20 mit Einlaßventil 21 Luft angesaugt und vom Kolben 18 verdichtet wird. In jeden Zylinder 1 ragt ferner eine Einspritzdüse 22, über die Kraftstoff in die verdichtete Luft eingespritzt werden kann. Über einen Auslaßkanal 23 mit einem Auslaßventil 24 wird das durch die Verbrennung entstandene Abgas in die Abgasleitung 4 abgeleitet.

Im Zylinderkopf 17 eines jeden Zylinders 1 ist ferner zusätzlich zu den Gaswechselventilen 21 und 24 ein Dekompressionsventil 3 vorgesehen, daß eine Verbindung des Verdichtungsraumes 19 mit einem Kanal 26 steuert. Jeder einzelne Kanal 26 ist außerhalb des Zylinderkopfes mit der Sammelleitung 9 verbunden.
Das Dekompressionsventil 3 besitzt einen Betätigungszylinder 27, der über das Magnetventil 14 gesteuert mit unter Hochdruck stehenden Kraftstoff beaufschlagbar ist.

Das primär zur Versorgung der Kraftstoffeinspritzdüsen 22 vorgesehene Common-Rail-System bzw. Kraftstoffhochdruck-System umfaßt die Hochdruckpumpe 16, der von einer Kraftstoffpumpe 28 aus einem Kraftstofftank 29 unter geringem Druck durch eine Förderleitung 30 geförderter Kraftstoff zugeführt wird.
Von der Hochdruckpumpe 16 wird der Kraftstoff unter hohem Druck durch eine Hochdruckleitung 31 in einen Hochdruckspeicher 32 eingespeist.

Mit der Hochdruckpumpe 16 ist ein Druckregelventil 25 gekoppelt, von dem aus in Abhängigkeit von Signalen der Steuereinheit 15 der Druck im Hochdruckspeicher 32 verändert werden kann. Vom Druckregelventil 25 aus der Hochdruckpumpe 16 abgesteuerter Kraftstoff wird über eine Rücklaufleitung 36 in den Kraftstofftank 29 abgeleitet.

An den Hochdruckspeicher 32 ist nun jede Kraftstoffeinspritzdüse 22 für sich über eine Kraftstoffeinspritzleitung 33 und jeder Betätigungszylinder 27 über eine Steuerleitung 34 angeschlossen. Die direkte Zusteuerung des unter dem hohen Speicherdruck stehenden Kraftstoffes sowohl zur Kraftstoffeinspritzdüse 22 als auch zum Kolben des Betätigungszylinders 27 erfolgt über Magnetventile 35 und 14, von denen das Magnetventil 35 am Eingang der Kraftstoffeinspritzdüse 22 und das Magnetventil 14 am Eingang des Betätigungzylinders 27 angeordnet ist.
Die Magnetventile 14 und 35 werden von der elektronischen Steuereinheit 15 aus in Abhängigkeit von Motorbetriebsparametern oder in Abhängigkeit von manuell in die Steuereinheit 15 eingegebenen Signalen angesteuert. Neben den im Ausführungsbeispiel der Fig. 1 angegebenen Möglichkeiten, wie Motorbremsbetrieb oder Luftspeicherbetrieb durch Förderung der verdichteten Luft in den Speicher 10, ist auch eine Steuerung der Magnetventile 14 bzw. 35 zur Einblasung von Druckluft aus dem Speicher 10 über die Leitung 9 sowie Kanal 26 in den Verdichtungsraum 19 zur Verbesserung der Verbrennung möglich. Schließlich kann über die elektronische Steuereinheit auch eine Steuerung der Dekompressionsventile 3 derart vorgenommen werden, daß während der ersten Motorstartphase die Dekompressionsventile 3 für ein erleichtertes Anlaufen der Brennkraftmaschine geöffnet werden.

## Patentansprüche

1. Vorrichtung zur Steuerung von in einem Zylinder (1) einer Dieselbrennkraftmaschine eingeschlossenem Gas mittels eines Dekompressionsventils (3) in einen Kanal (26), mit folgenden Merkmalen:
1.1 Das Dekompressionsventil (3) ist über einen Betätigungszylinder (27) mit unter Hochdruck stehendem Kraftstoff in eine mindestens spaltweite Offenstellung verstellbar,
1.2 der unter Hochdruck stehende Kraftstoff wird durch eine Steuerleitung (34) zugeführt, die von einer Kraftstoff-Hochdruckleitung (31) abgezweigt ist, welche mit einer KraftstoffHochdruckpumpe (16) und mindestens einer Kraftstoffeinspritzdüse (22) verbunden ist,
1.3 ein erstes Steuerventil (35) ist zur Steuerung der Beaufschlagung der Kraftstoffeinspritzdüsen (22) mit unter Hochdruck stehendem Kraftstoff und ein weiteres Steuerventil (14) ist zur Steuerung der Beaufschlagung der Betätigungszylinder (27) mit unter Hochdruck stehendem Kraftstoff vorgesehen,
1.4 die Kraftstoff-Hochdruckleitung (31) weist einen Hockdruckspeicher (32) auf, an den die Steuerleitung (34) der Betätigungszylinder (27) und jede Kraftstoffeinspritzdüse (22) für sich mittels einer Kraftstoff-Einspritzleitung (33) angeschlossen ist,
1.5 die Betätigungszylinder (27) und die Kraftstoffeinspritzdüsen (22) sind unabhängig voneinander von der elektronischen Steuereinheit (15) aus über Magnetventile (14,35) ansteuerbar, und
1.6 das Dekompressionsventil (3) ist im Zylinderkopf (17) zusätzlich zu den Gaswechselventilen (21,24) angeordnet.

2. Vorrichtung nach Anspruch 1,
**dadurch gekennzeichnet**, daß
die von den Dekompressionsventilen (3)abführenden Kanäle (26) an eine Druckluftleitung (9) angeschlossen sind, von der aus das Gas wahlweise über ein Umschaltventil (11) zu einem Druckgasbehälter (10) oder in eine Abgasleitung (4) steuerbar ist.

3. Vorrichtung nach Anspruch 1 oder 2,
**dadurch gekennzeichnet**, daß
die Hochdruckpumpe (16) mittels einer Steuerscheibe ansteuerbar ist.

4. Vorrichtung nach Anspruch 1, 2 oder 3,
**dadurch gekennzeichnet**, daß
zwischen einer Antriebseinrichtung für die Hochdruckpumpe (16) und der Hochdruckpumpe (16) ein Verstellgetriebe angeordnet ist.

## Claims

1. Device for the control of a gas enclosed in a cylinder (1) of a diesel combustion engine by means of a decompression valve (3) in a channel (26), having the following characteristics:
1.1 the decompression valve (3) can be set to an open position with at least some clearance, by virtue of an activation cylinder (27) acted upon by fuel under high pressure,
1.2 the fuel under high pressure is supplied through a control line (34) which branches off from a fuel high-pressure line (31), which is connected to a fuel high-pressure pump (16) and to at least one fuel injection nozzle (22),
1.3 a first control valve (35) is provided to control the supply of fuel under high pressure to the fuel injection nozzles (22) and a second control valve is provided to control the supply of fuel under high pressure to the activation cylinder (27),
1.4 the fuel high-pressure line (31) comprises a high pressure reservoir (32), to which are connected the control line (34) of the activation cylinder (27) and each fuel injection nozzle (22) individually via a fuel injection line (33),
1.5 the activation cylinder (27) and the fuel injection nozzles (22) can be controlled independently of one another from the electronic control unit (15) via magnetic valves (14, 35), and
1.6 the decompression valve (3) is located in the cylinder head (17) in addition to the gas exchange valves (21,24).

2. Device according to Claim 1,
c**haracterised in that**
the channels (26) leading away from the decompression valves (3) are connected to a compressed air line (9), from which the gas may be directed, as desired, via a changeover valve (11) either to a compressed gas container (10) or into an exhaust gas line (4).

3. Device according to Claims 1 or 2,
**characterised in that**
the high-pressure pump (16) can be controlled by means of a control disc.

4. Device according to Claims 1, 2 or 3,
**characterised in that**
a control gear is located between a drive unit for the high-pressure pump (16) and the high-pressure pump (16) itself.

## Revendications

1. Dispositif de commande du gaz enfermé dans le cylindre (1) d'un moteur Diesel, au moyen d'une soupape de décompression (3) dans un canal (26), présentant les caractéristiques suivantes :
1.1 la soupape de décompression(3) peut être déplacée par l'intermédiaire d'un vérin d'actionnement (27) avec du carburant se trouvant sous haute pression, dans une position d'ouverture au moins sous forme d'interstice,
1.2 le carburant se trouvant sous haute pression est amené par l'intermédiaire d'une conduite de commande (34), qui est dérivée d'une conduite de carburant haute pression (31) reliée à une pompe haute pression de carburant (16) et à au moins un injecteur de carburant (22),
1.3 une première vanne de commande (35) est prévue pour la commande de l'alimentation des injecteurs de carburant (22) avec du carburant sous haute pression, et une autre vanne de commande (14) est prévue pour la commande de l'alimentation des vérins d'actionnement (27) avec du carburant sous haute pression,
1.4 la conduite de carburant haute pression (31) comporte un accumulateur de haute pression (32) auquel sont raccordés la conduite de commande (34) des vérins d'actionnement (27), et chaque injecteur de carburant (22) pour soi au moyen d'une conduite d'injection de carburant (33),
1.5 les vérins d'actionnement (27) et les injecteurs de carburant (22) peuvent être commandés indépendamment les uns des autres à partir de l'unité de commande électronique (15) par l'intermédiaire d'électrovannes (14, 35), et
1.6 la soupape de décompression (3) est disposée dans la culasse (17) en plus des soupapes d'alternance des gaz (21, 24).

2. Dispositif selon la revendication 1, caractérisé en ce que les canaux (26) partant des soupapes de décompression (3) sont raccordés à une conduite d'air comprimé (9) à partir de laquelle le gaz peut être envoyé de manière sélective, par l'intermédiaire d'une vanne d'inversion (11), vers un réservoir de gaz sous pression (10) ou dans une conduite de gaz d'échappement (4).

3. Dispositif selon la revendication 1 ou 2, caractérisé en ce que la pompe haute pression (16) peut être commandée au moyen d'un disque de commande.

4. Dispositif selon la revendication 1, 2 ou 3, caractérisé en ce qu'entre un dispositif d'entraînement pour la pompe haute pression (16) et la pompe haute pression (16) est disposée une transmission de réglage.
